# FASCICULE DE BREVET EUROPEEN

(11) **EP 0 372 349 B1**
(45) Date de publication et mention de la délivrance du brevet: **29.12.1993**
(21) Numéro de dépôt: 89121864.6
(22) Date de dépôt: 27.11.1989
(51) Int. Cl.: H01H 33/52, H01H 33/48

(54) **Boîtier fonctionnel de verrouillage pour installation à moyenne tension**
Funktionelles Verriegelungsgehäuse für Mittelspannungs-Schaltanlage
Functional locking cabinet for a medium tension switchgear

(30) Priorité: 02.12.1988 FR 8815820
(43) Date de publication de la demande: 13.06.1990
(73) Titulaire: GEC ALSTHOM SA, 75116 Paris (FR)
(72) Inventeur: Mercier, Albert, F-01290 Pont-de-Veyle (FR); Boyat, Robert, F-71000 Macon (FR)
(74) Mandataire: Weinmiller, Jürgen

(56) Documents cités:
- FR-A- 1 408 959
- FR-A- 1 519 907
- GB-A- 2 175 448
- US-A- 2 363 364

## Description

La présente invention est relative à un boîtier fonctionnel de verrouillage pour une installation à moyenne tension, telle qu'une armoire enfermant un interrupteur moyenne tension et un sectionneur de mise à la terre.

Un but de l'invention est de réaliser un boîtier fonctionnel qui soit susceptible d'effectuer certaines fonctions, d'autoriser certaines manoeuvres et d'en interdire d'autres.

Ainsi le boîtier de l'invention devra, en exploitation
- ne permettre la fermeture du sectionneur de terre que si l'interrupteur est ouvert
- interdire la fermeture du sectionneur de terre si l'interrupteur est fermé
- interdire la fermeture de l'interrupteur, si le sectionneur de terre est fermé
- n'autoriser l'ouverture du panneau d'accès au compartiment moyenne tension qui si le sectionneur de terre est fermé
- interdire l'ouverture du sectionneur de terre si le panneau d'accès précité est ouvert
De même, le boîtier de l'invention devra lors de manoeuvre d'essais sur les câbles
- n'autoriser la mise en place et le retrait du dispositif d'essai que si le sectionneur de terre est fermé
- interdire la fermeture de l'interrupteur après l'ouverture du sectionneur de terre pour effectuer l'essai
- interdire l'accès aux têtes de câbles pendant les essais.

L'invention a pour objet un boîtier fonctionnel de verrouillage pour une installation à moyenne tension comportant dans une armoire fermée par un panneau d'accès au moins un interrupteur, un sectionneur de terre et un mécanisme de manoeuvre de ces appareils, ledit mécanisme comprenant pour chacun des appareils, un arbre pouvant prendre en rotation deux positions angulaires données correspondant respectivement à l'état ouvert ou fermé de l'appareil, chaque arbre étant muni d'un disque muni d'une découpe dont la position correspond à l'état ouvert ou fermé de l'appareil auquel il est associé, ledit boîtier étant caractérisé en ce qu'il comprend - un premier verrou mobile à deux positions qui en coopération avec l'état ouvert ou fermé des disques, interdit la fermeture du sectionneur de terre si l'interrupteur est ouvert et interdit la fermeture de l'interrupteur si le sectionneur de terre est fermé,
- un second verrou ayant une première position et une seconde position pouvant être bloquée par des moyens de blocage agissant lorsque le sectionneur de terre est ouvert,
- un premier levier entraîné par ledit premier verrou, ayant une première position dans lequelle il bloque une première gâche coopérant avec un éventuel premier pêne dudit panneau et une seconde position dans laquelle il débloque ladite première gâche,
- un second levier entraînant ledit second verrou et venant au contact d'une seconde gâche coopérant avec un deuxième pêne du second panneau, la translation dudit panneau dans son plan dégageant ledit second pêne de ladite seconde gâche, le mouvement de ladite seconde gâche déplaçant le second verrou qui, en association avec lesdits moyens de blocage, interdit l'ouverture du sectionneur de terre, lesdits leviers étant reliés par un premier ressort tendant à les rapprocher, lesdites gâches étant reliées par un ressort tendant à les maintenir en position d'échappement des pênes.

L'invention sera bien comprise par la description donnée ci-après d'un mode préféré de réalisation de l'invention, en référence au dessin annexé dans lequel :
- les figures 1 à 6 sont des schémas expliquant le principe de l'invention au cours des diverses circonstances qui peuvent se rencontrer au cours de l'exploitation ou des essais.

Dans la figure 1, le rectangle M schématise le mécanisme de manoeuvre de l'interrupteur et du sectionneur de terre. La manoeuvre de ces appareils se fait par rotation d'arbres 1 et 2 respectivement sur lesquels sont fixés des disques 1A et 2A respectivement. Le disque 1A, fixé à l'arbre 1 de manoeuvre de l'interrupteur, comprend une découpe 1B.

Dans la figure 1 l'interrupteur est en position ouverte, et la découpe est dans la position de la figure (4ème quadrant). Lorsque l'interrupteur est fermé, l'arbre a tourné de 180 degrés dans le sens de la flèche f1 et la découpe vient dans la position 1′B représenté en tiretés dans la figure (2ème quadrant).

Le disque 2A, fixé à l'arbre 2 de manoeuvre du sectionneur de terre comprend une découpe 2B. Dans la figure 1, le sectionneur de terre est en position ouverte et la découpe est dans la position de la figure (3ème quadrant).

Lorsque le sectionneur de terre est fermé, l'arbre a tourné de 180° dans le sens de la flèche f2 et la découpe vient dans la position indiquée en 2′B en tiretés (1er quadrant).

Un verrou 3, en forme de tringle, est susceptible de se déplacer en translation le long de sa plus grande dimension entre deux positions dans lesquelles il peut bloquer la rotation de l'un ou de l'autre des disques 1A et 2A lorsque son extrémité s'engage dans la découpe.

Dans la figure 1, le verrou 3 s'engage dans la découpe 2B du disque 2A. C'est sa position de repos.

Le disque 2A porte un téton 2C qui coopère avec un levier 4 pivotant autour d'un axe 4B et rappelé par un ressort 4C en direction du téton.

Lorsque le sectionneur de terre est fermé, le levier 4 coopère avec le téton 2C et empêche la rotation de l'arbre 2A dans le sens de la flèche f′2 inverse de la flèche f2, obligeant ainsi, une action de l'opérateur sur le levier 4, pour libérer l'arbre 2 avant l'ouverture du sectionneur de terre.

Le mécanisme est complété, du côté de l'arbre du sectionneur de terre par un verrou 5, sous forme de tringle, muni d'une échancrure 5A et capable de se déplacer en translation parallèlement à sa grande dimension.

Le verrou 3, côté arbre de l'interrupteur, possède une échancrure 3A coopérant avec un levier 6 pivotant autour d'un axe 6A ; le mouvement du verrou 3 entraîne la rotation du levier 6.

Un levier 7 pivotant autour d'un axe 7A s'engage dans l'échancrure 5A du verrou 5 ; la translation du verrou 5 provoque la rotation du levier 7.

Le boîtier comprend une gâche 8 sous forme d'un disque d'axe 8A possèdant une échancrure à peu près triangulaire 8B coopérant avec une extrémité 6B du levier 6 et une découpe sensiblement rectangulaire 8C coopérant avec un pêne 10 lié au panneau d'accès 11 de l'installation. Lorsque le pêne 10 est engagé dans l'échancrure de la gâche 8 et la gâche 8 immobilisée par le levier 6, le panneau 11 est fermé et inamovible.

Le boîtier comprend une seconde gâche 9, côté sectionneur de terre, sous forme d'un disque d'axe 9A possédant une découpe selon une corde 9B et une découpe rectangulaire 9C.

Le levier 7 interdit la rotation de la gâche 9 lorque qu'il est lui-même immobilisé par le verrou 5.

La découpe 9C reçoit un pêne 10A lié au panneau 11. Lorsque le pêne est engagé dans la gâche 9 et la gâche 9 immobilisée par le levier 7, le panneau d'accès est inamovible et verrouillé.

Un ressort 12 relie les leviers 6 et 7 ; il est fixé de manière à rapprocher les extrémités de ces leviers qui coopèrent respectivement avec les verrous 3 et 5, les maintenant dans leurs positions de repos.

Un ressort 13 relie les gâches 8 et 9 et est placé de manière à faire tourner la gâche 8 côté interrupteur dans le sens horaire et la gâche 9, côté sectionneur de terre dans le sens inverse des aiguilles d'une montre.

### 1 - Interrupteur ouvert, sectionneur de terre ouvert

Dans la configuration de la figure 1, l'interrupteur est ouvert. Le téton 2C maintient le levier 4 en position basse : celui-ci bloque le levier 5 qui immobilise la gâche 7 de sorte que le panneau 11 est immobilisé.

Le verrouillage du panneau 11 est également assuré par le levier 6, maintenu en position par le ressort 12, qui bloque la rotation de la gâche 9 malgré l'action du ressort 13.

### 2 - Interrupteur fermé, sectionneur de terre ouvert.

On se référera à la figure 2. La fermeture de l'interrupteur se traduit par une rotation de 180 degrés de l'arbre 1 dans le sens de la flèche f1 de la figure 1 et donc du disque 1A qui vient occuper la position indiquée dans la figure (découpe 1′B dans le 2ème quadrant). Le disque 2 reste verrouillé par le verrou 3, d'où une impossibilité de fermer le sectionneur de terre. Le reste des pièces n'ayant pas bougé, le panneau reste immobilisé par les pênes 10 et 10A immobilisés dans les gâches 9 et 9A.

### 3 - Interrupteur ouvert, sectionneur de terre fermé

On se référera à la figure 3. Partant de la configuration de la figure 1, la fermeture du sectionneur de terre se traduit par une rotation de 180 degrés du disque 2A dans le sens de la flèche f2 de la figure 1 et on aboutit à la configuration de la figure 3. La rotation du disque 2A provoque la translation vers la gauche de la figure du verrou 3 qui verrouille le disque 1A et interdit par suite la fermeture de l'interrupteur. Le levier 6 pivote et déverrouille la gâche 8 qui pivote et libère le pêne 10.

La rotation du disque 2 libère également le levier 4 qui remonte sous l'action du ressort 14. Le verrou 5 est libéré mais le levier 7 exerce toujours une action sur la gâche 9 qui maintient la pêne 10A.

Le panneau d'accès 11 se trouve donc fermé déverrouillé.

### 4 - Ouverture du panneau d'accès au compartiment moyenne tension

En déplaçant le panneau 11 vers le haut (figure 4), les pênes 10 et 10A font tourner respectivement les gâches 8 et 9 qui restent dans leur position sous l'action du ressort 13. La gâche 8 vient bloquer le levier 6 qui maintient le verrou 3 dans la position interdisant toute fermeture de l'interrupteur.

La gâche 9 fait basculer le levier 7 qui pousse le verrou 5 interdisant toute rotation du levier 4. Il en résulte une impossibilité d'ouverture du sectionneur de terre.

### 5 - Essai sur les câbles. Remplacement du panneau d'accès par un panneau d'essai.

Les essais sur les câbles impliquent l'ouverture du sectionneur de terre avec panneau d'accès ouvert (pour permettre le passage des tresses ou câbles de raccordement), tout en maintenant l'impossibilité de fermeture de l'interrupteur.

Ces conditions seront réalisées en mettant, en lieu et place du panneau d'accès, un panneau d'essai permettant le passage des tresses ou câbles en partie inférieure, et masquant les têtes de câbles en partie supérieure.

Ce panneau d'essai (figure 5) ne possède que le pêne 10A ; il est peint d'un couleur voyante et différente de celle du poste (par exemple rouge).

Ce panneau d'essai est référencé 15 dans la figure 5.

En déplaçant le panneau d'essai 15 vers le bas, le pêne 10A fait pivoter la gâche 9 qui libère le levier 7 qui entraîne le verrou 5 vers la gauche de la figure.

Le levier 4 est alors déverrouillé, ce qui autorise l'ouverture du sectionneur de terre.

La chaîne : gâche 8, levier 6, verrou 3 disque 1A, n'est pas affectée par la mise en place du panneau 15 et la fermeture de l'interrupteur reste impossible.

### 6. Essai avec sectionneur de terre ouvert

On se référera à la figure 6. L'ouverture du sectionneur de terre a provoqué une rotation de 180 degrés du disque 2A dans le sens de la flèche f′2 de la figure 5.

Le disque 2A maintient le levier 4 en position basse par le téton 2C. Le levier 4 bloque le verrou 5 qui immobilise le levier 7 qui lui-même interdit toute rotation de la gâche 9.

Le retrait du panneau 15 est donc empêché pendant les essais conduits avec sectionneur de terre ouvert.

Le retrait du panneau 15 nécessite la fermeture du sectionneur de terre.

Le boîtier de l'invention rempli donc toutes les fonctions de sécurité exigées par l'exploitation d'une installation à moyenne tension.

## Revendications

1. Boîtier fonctionnel de verrouillage pour une installation à moyenne tension comportant dans une armoire fermée par un panneau d'accès (11) au moins un interrupteur, un sectionneur de terre et un mécanisme de manoeuvre (M) de ces appareils, ledit mécanisme comprenant pour chacun des appareils, un arbre (1, 2) pouvant prendre en rotation deux positions angulaires données correspondant respectivement à l'état ouvert ou fermé de l'appareil, chaque arbre étant muni d'un disque (1A, 2A) muni d'une découpe (1B, 2B) dont la position correspond à l'état ouvert ou fermé de l'appareil auquel il est associé, ledit boîtier étant caractérisé en ce qu'il comprend un premier verrou (3) mobile à deux positions qui en coopération avec l'état ouvert ou fermé des disques, interdit la fermeture du sectionneur de terre si l'interrupteur est ouvert et interdit la fermeture de l'interrupteur si le sectionneur de terre est fermé,
- un second verrou (5) ayant une première position et une seconde position pouvant être bloquée par des moyens de blocage (4, 2C) agissant lorsque le sectionneur de terre est ouvert,
- un premier levier (6) entraîné par ledit premier verrou (3), ayant une première position dans lequelle il bloque une première gâche (8) coopérant avec un éventuel premier pêne (10) dudit panneau et une seconde position dans laquelle il débloque ladite première gâche,
- un second levier (7) entraînant ledit second verrou (5) et venant au contact d'une seconde gâche (9) coopérant avec un deuxième pêne (10A) du second panneau, la translation dudit panneau dans son plan dégageant ledit second pêne de ladite seconde gâche, le mouvement de ladite seconde gâche déplaçant le second verrou qui, en association avec lesdits moyens de blocage, interdit l'ouverture du sectionneur de terre, lesdits leviers étant reliés par un premier ressort (12) tendant à les rapprocher, lesdites gâches étant reliées par un ressort (13) tendant à les maintenir en position d'échappement des pênes.

2. Boîtier selon la revendication 1, caractérisé en ce que lesdits moyens de blocage comprennent un troisième levier (4) coopérant avec un téton (2C) du disque (2A) du sectionneur de terre et rappelé par un ressort (4C).

3. Boîtier selon l'une des revendications 1 et 2, caractérisé en ce que la position dans laquelle le premier levier (6) libère ladite première gâche correspond à une position dudit premier verrou (3) venant dans la découpe du disque de l'interrupteur.

## Claims

1. An interlock mechanism for a medium tension installation, the mechanism comprising a cabinet closed by an access panel (11), at least one interrupter, a grounding section switch, and a drive mechanism (M) for these devices, said drive mechanism comprising, for each of the devices, a shaft (1, 2) capable of rotating between two given angular positions corresponding respectively to the device being in the open state and to the device being in the closed state, each shaft being provided with a disk (1A, 2A) provided with a cutout (1B, 2B) whose position corresponds to the open or closed state of the associated device, said interlock mechanism being characterized in that it comprises a first bolt (3) movable between two positions, and cooperating with the open or closed states of the disks to prevent the grounding switch being closed if the interrupter is open and to prevent the interrupter being closed if the grounding switch is closed;
a second bolt (5) having a first position and a second position and capable of being locked by locking means (4, 2C) that act when the grounding switch is open;
a first lever (6) driven by said first bolt (3), having a first position in which it locks a first catch (8) cooperating with a first latch (10), if any, of said panel and a second position in which it unlocks said first catch; and
a second lever (7) driving said second bolt (5) and coming into contact with a second catch (9) co-operating with a second latch (10A) of the second panel, translation of said panel in its own plane disengaging said second latch from said second catch, the motion of said second catch displacing the second bolt which, in association with said locking means, prevents the grounding switch being opened, said levers being interconnected by a first spring (12) urging them towards each other, said catches being interconnected by a spring (13) urging them to maintain a latch-releasing position.

2. A mechanism according to claim 1, characterized in that said locking means comprise a third lever (4) co-operating with a stud (2C) on the disk (2A) of the grounding switch and under resilient bias from a spring (4C).

3. A mechanism according to claim 1 or 2, characterized in that the position in which the first lever (6) releases said first catch corresponds to a position in which said first bolt is engaged in the cutout in the interrupter disk.

## Patentansprüche

1. Funktionelles Verriegelungsgehäuse für eine Mittelspannungsanlage, das in einem von einer Zugangsplatte (11) verschlossenen Schrank mindestens einen Mittelspannungsschalter, einen Erdungsschalter und einen Betätigungsmechanismus (M) dieser Geräte aufweist, wobei dieser Mechanismus für jedes der Geräte eine Welle (1, 2) aufweist, die zwei gegebene Drehwinkelstellungen einnehmen kann, die dem geöffneten bzw. dem geschlossen Zustand des Geräts entsprechen, wobei jede Welle eine Scheibe (1A, 2A) mit einem Ausschnitt (1B, 2B) trägt, dessen Stellung dem offenen oder geschlossen Zustand des Geräts entspricht, dem er zugeordnet ist, dadurch gekennzeichnet, daß das Gehäuse aufweist:
- einen zwischen zwei Positionen beweglichen ersten Riegel (3) aufweist, der in Zusammenwirkung mit der Öffnungs- oder Schließstellung der Scheiben das Schließen des Erdungsschalters verhindert, wenn der Mittelspannungsschalter offen ist, und das Schließen des Mittelspannungsschalters verhindert, wenn der Erdungsschalter geschlossen ist,
- einen zweiten Riegel (5) mit einer ersten Position und einer zweiten Position, die von Blockiermitteln (4, 2C) blockiert werden können, die dann wirken, wenn der Erdungsschalter offen ist,
- einen ersten Hebel (6), der vom ersten Riegel (3) angetrieben wird und eine erste Position aufweist, in der er eine erste Raste (8) blockiert, die mit einem eventuellen ersten Sperrglied (10) der Platte zusammenwirkt, und eine zweite Position, in der er die erste Raste freigibt,
- einen zweiten Hebel (7), der den zweiten Riegel (5) antreibt und mit einer zweiten Raste (9) in Kontakt kommt, die mit einem zweiten Sperrglied (10A) der Platte zusammenwirkt, wobei die Verschiebung der Platte in ihrer Ebene das zweite Sperrglied aus der zweiten Raste befreit, wobei die Bewegung der zweiten Raste den zweiten Riegel freisetzt, der zusammen mit den Blockiermitteln die Öffnung des Erdungsschalters verhindert, wobei die Hebel durch eine erste Feder (12) verbunden sind, die sie zueinander zieht, während die Rasten durch eine Feder (13) verbunden sind, die sie in der Freigabestellung der Sperrglieder hält.

2. Gehäuse nach Anspruch 1, dadurch gekennzeichnet, daß die Blockiermittel einen dritten Hebel (4) aufweisen, der mit einem Zapfen (2C) der Scheibe (2A) des Erdungsschalters zusammenwirkt und von einer Feder (4C) vorgespannt wird.

3. Gehäuse nach einem der Ansprüche 1 und 2, dadurch gekennzeichnet, daß die Stellung, in der der erste Hebel (6) die erste Raste freisetzt, einer Stellung des ersten Riegels (3) entspricht, in der er in den Ausschnitt der Scheibe des Mittelspannungsschalters eingreift.
